# EUROPÄISCHE PATENTSCHRIFT

(11) **EP 0 399 192 B1**
(45) Veröffentlichungstag und Bekanntmachung des Hinweises auf die Patenterteilung: **27.10.1993**
(21) Anmeldenummer: 90106731.4
(22) Anmeldetag: 07.04.1990
(51) Int. Cl.: B02C 4/02

(54) **Walzenpresse insbesondere zur Druckzerkleinerung körnigen Gutes**
Roller mill, especially for pressure milling of granular material
Presse à cylindres, notamment pour le broyage par pression de matériau granulé

(30) Priorität: 22.05.1989 DE 3916641
(43) Veröffentlichungstag der Anmeldung: 28.11.1990
(73) Patentinhaber: Klöckner-Humboldt-Deutz Aktiengesellschaft, 51149 Köln (DE)
(72) Erfinder: Steinbiss, Eberhard, D-5000 Köln 91 (DE)

(56) Entgegenhaltungen:
- EP-B- 0 084 383
- DE-A- 3 631 077
- DE-A- 3 823 929

## Beschreibung

Die Erfindung betrifft eine Walzenpresse mit zwei gegenläufig rotierbarem, sich horizontal gegenüberliegenden, durch einen Preßwalzenspalt voneinander getrennten Walzen gleichen Durchmessers zur Druckzerkleinerung körnigen Gutes mit einem oberhalb des Walzenspalts angeordneten Gutaufgabeschacht.

Es ist ein Verfahren zur Zerkleinerung bzw. Mahlung spröden Mahlgutes bekannt (EP-PS 0 084 383), bei dem das Mahlgut, z. B. nicht vorzerkleinerter Zementklinker, im Walzenspalt einer Hochdruck-Walzenpresse unter hohem Druck gepreßt wird, was teils zur Partikelzerstörung, teils zur Erzeugung von Anrissen im Partikelinneren führt und sich sichtbar in der Bildung von Agglomeraten (sogenannten Schülpen) äußert, die sich mit vergleichsweise geringem Energieaufwand desagglomerieren bzw. auflösen lassen und die infolge der Anwendung des hohen Preßdruckes unter Zerstörung des Korngefüges bereits fertig feines Gut enthalten, so daß das bekannte Verfahren insgesamt durch einen niedrigen spezifischen Energiebedarf gekennzeichnet ist.

Beim Betrieb der Hochdruck-Walzenpresse zum Verdichten bzw. zur Druckbehandlung körnigen Gutes muß das dem Walzenspalt zugeführte Aufgabegut von den gegenläufig angetriebenen Walzen erfaßt und durch Reibung in den Walzenspalt eingezogen werden. Dabei werden die einzelnen Partikel des durch Reibung in den Bereich des engsten Walzenspaltes eingezogenen Mahlgutes in einem Gutbett, d. h. in einer zwischen den beiden Walzenoberflächen zusammengedrückten Materialschüttung bei Anwendung des extrem hohen Druckes gegenseitig zerquetscht, so daß man hierbei von der sogenannten Gutbettzerkleinerung spricht. Das Guteinzugsvermögen der Walzen würde ansich verbessert werden, wenn das Aufgabegut in einer solchen Menge aufgegeben wird, daß sich über dem Walzenspalt im Aufgabeschacht eine hohe Aufgabegutschüttung bildet.

Ist jedoch das Aufgabegut zur Hochdruck-Walzenpresse zumindest zum Teil schon sehr feinkörnig, indem zum frischen Aufgabegut z. B. große Mengen der Grieße eines der Walzenpresse gegebenenfalls über eine Feinmühle nachgeschalteten Sichters rezirkuliert werden, so können das Guteinzugsvermögen der Walzen verschlechtert und die Durchsatzleistung der Walzenpresse vermindert werden. Insbesondere bei hohen Füllständen und niedrigen Schüttgewichten des dem Aufgabeschacht der Walzenpresse zugeführten Aufgabegutes, verstärkt hervorgerufen durch große Mengen bereits relativ feiner rezirkulierter Grieße zum Gutaufgabeschacht der Walzenpresse, kann außerdem das Problem entstehen, daß die durch die Hochdruckpressung aus der Aufgabegutschüttung gepreßte Luft nicht mehr entweichen kann, was die Materialpressung und die mit der Gutbettzerkleinerung ansich erzielbare Energieersparnis beeinträchtigt und zu einem ungleichmäßigen Betrieb der Walzenpresse führt. Das Guteinzugsproblem sowie Entlüftungsproblem im Walzenspalt der Walzenpresse wird noch dadurch verstärkt, daß die Schüttdichte der rezirkulierten Grieße in der Regel erheblich niedriger liegt als die Schüttdichte des frischen Aufgabegutes bzw. daß die Porosität der Sichtergrieße größer ist als diejenige des frischen Aufgabegutes.

Zur Vermeidung der geschilderten Probleme bei der gemeinsamen Verpressung von feinsten Aufgabegut und rezirkulierter Grieße wird in der DE-OS 38 23 929 vorgeschlagen, das frische Aufgabegut zunächst alleine zu verpressen und den Pressendurchgang dann gemeinsam mit den rezirkulierten Grießen zu verpressen. Da dieses Verfahren das Hintereinanderschalten von zwei Walzenpressen bedeuten würde, wird weiterhin vorgeschlagen, das Verpressen in nur einer Walzenpresse, die mehrere Walzenpaare enthält, durchzuführen. Konstruktiv ist diese Walzenpresse so gestaltet, daß eine größere Antriebswalze Teil sämtlicher vorhandener Walzenpaare ist und die Mitläuferwalzen untereinander neben der Antriebswalze angeordnet sind.

Nachteilig bei diesem Verfahren ist, neben der aufwendigen Konstruktion der eingesetzten Walzenpresse, daß das den einzelnen Walzenpaaren aufgegebene Gut, insbesondere das reine Frischgut, nach wie vor große Mengen eingeschlossener Luft enthält, so daß die geschilderten Nachteile, die durch das Herauspressen der Luft entstehen, weiterhin bestehen.

Der Erfindung liegt die Aufgabe zugrunde, eine Walzenpresse zu schaffen, bei der die oben geschilderten energieverzehrenden, durchsatzmindernden und betriebsstörenden Materialpreßschwierigkeiten im Walzenspalt, in der Hauptsache verursacht durch in der Materialschüttung eingeschlossene Luft, deutlich reduziert sind.

Diese Aufgabe wird gemäß der Erfindung mit den Maßnahmen des Kennzeichnungsteils des Anspruchs 1 gelöst.

Bei der Gutbettzerkleinerung im Walzenspalt einer Hochdruck-Walzenpresse hat die Porosität des locker in den Gutaufgabeschacht eingeschütteten körnigen Gutes einen entscheidenden Einfluß auf das Guteinzugsvermögen der Walzen, auf den Massendurchsatz sowie auf das Betriebsverhalten der Walzenpresser (ruhiger oder schwingender Betrieb). Das Luftvolumen bzw. die Porosität des Aufgabegutes sollte möglichst klein sowie örtlich und zeitlich konstant sein. Erfindungsgemäß wird dies erreicht durch die Anordnung wenigstens einer zusätzlichen Walze (Vorverdichterwalze), die oberhalb wenigstens einer der beiden Pressenwalzen gegen diese mit einer Preßkraft gepreßt wird, die niedriger liegt als diejenige Preßkraft, mit der die beiden Preßwalzen gegeneinander auf das in deren Walzenspalt eingezogene Gut gepreßt werden. Durch die Vorverdichterwalze wird das

Aufgabegut vor dessen Einzug in den Preßwalzenspalt vorverdichtet, d. h. die Porosität des Aufgabegutes wird vor dessen Einzug in den Preßwalzenspalt verringert, z. B. von einer Porosität 60 bis 70 % auf eine Porosität von z. B. 30 bis 40 %, die dann im Preßwalzenspalt selbst unter Anwendung der Hochdruckpressung auf z. B. 20 bis 25 % reduziert werden kann.

Durch die erfindungsgemäße Anwendung wenigstens einer Vorverdichterwalze wird das Guteinzugsvermögen der beiden Pressenwalzen selbst entscheidend verbessert; der im Preßwalzenspalt auftretende angewandte Maximaldruck, mit dem das Gut bei der Gutbettzerkleinerung gepreßt wird, wird schneller und sicherer erreicht; infolge des Einzuges bereits vorverdichteten Gutmaterials in den Preßwalzenspalt läuft die Walzenpresse ruhiger mit weniger Schwingungen; höhere Umfangsgeschwindigkeiten der beiden Pressenwalzen sind möglich; insgesamt sind höhere Durchsatzleistungen der Walzenpresse erzielbar; der Zerkleinerungserfolg ist gesteigert; letztendlich ist der spezifische Energiebedarf der erfindungsgemäßen Walzenpresse reduziert.

Alle diese Vorteile werden ohne großen maschinellen Aufwand erreicht. So ist es nicht einmal unbedingt erforderlich, daß die Vorverdichter walze/-walzen mit einem eigenen Drehantrieb versehen ist/sind. Denn die angedrückte Vorverdichterwalze kann auch ohne weiteres von der zugehörigen Pressenwalze durch Reibung über das vorverdichtete Gut selbst angetrieben werden.

Um insbesondere das in den Gutaufgabeschacht der Walzenpresse eingeschüttete Feingut, z. B. rezirkulierte Sichtergrieße, vor Einzug in den Preßwalzenspalt vorverdichten zu können, wird nach einem weiteren Merkmal der Erfindung vorgeschlagen, daß im Gutaufgabeschacht Grobgut und Feingut durch eine Zwischenwand voneinander getrennt sind und daß durch die Vorverdichterwalze speziell das Feingut hoher Porosität vorverdichtet wird, wonach das vorverdichtete Feingut zusammen mit dem Grobgut im Bereich des engsten Walzenspaltes der beiden Preßwalzen der Hochdruckpressung unterworfen wird.

Die Erfindung und deren weitere Merkmale und Vorteile werden anhand der in den Figuren schematisch dargestellten Ausführungsbeispiele näher erläutert.

Es zeigt:
- Fig. 1: eine erste Ausführungsform der erfindungsgemäßen Walzenpresse mit einer Vorverdichterwalze;
- Fig. 2: eine zweite Ausführungsform der Walzenpresse mit Vorverdichterwalze und mit voneinander getrennter Zuführung von Grobgut und Feingut im Gutaufgabeschacht, und
- Fig. 3: eine dritte Ausführungsform der Walzenpresse mit zwei Vorverdichterwalzen.

Nach Fig. 1 weist die erfindungsgemäße Walzenpresse zwei drehbar gelagerte, gegenläufig rotierbare und durch einen Preßwalzenspalt voneinander getrennte Walzen (10, 11) auf. Der Walzenpresse wird zu zerkleinerndes bzw. zu mahlendes Aufgabegut (12), nämlich z. B. nicht vorzerkleinerter Zementklinker mit einer Korngröße bis beispielsweise 100 mm, zusammen mit Feingut, bestehend z. B. aus rezirkulierten Grießen eines nachgeschalteten Sichters, über einen Gutaufgabeschacht (13) aufgegeben. Die Korngröße eines wesentlichen Teils des Aufgabegutes (12) kann größer sein als die Weite des engsten Walzenspaltes von z. B. 20 mm zwischen den beiden Pressenwalzen (10, 11), die einen Durchmesser von beispielsweise 900 mm haben können. Die auf das Gut drückende Preßkraft (10a, 10b) der Walzen der Walzenpresse beträgt mehr als 2 MN/m Walzenlänge, beispielsweise 6 bis 9 MN/m. Das Aufgabegut (12) wird im Spalt zwischen den Walzen (10, 11) durch eine kombinierte Einzelkornzerkleinerung und Gutbettzerkleinerung zerkleinert. Zur Durchführung des letztgenannten Zerkleinerungsprinzips wird das Aufgabegut in so großer Menge dem Walzenspalt der Presse zugeführt, daß das zu zerkleinernde und durch Reibung in den Walzenspalt eingezogene Gut die Walzen (10, 11) auseinanderdrückt und die Teilchen des Aufgabegutes sich im Walzenspalt in einer Schüttung bzw. in einem Gutbett gegenseitig zerquetschen. Das Gut tritt aus dem Walzenspalt zerkleinert und teilweise agglomeriert, d. h. zu Schülpen (14) verpreßt aus, deren Anteil an bis zur gewünschten Endfeinheit reduzierten Partikeln (z. B. etwa 25 % kleiner 90 (um) bereits relativ hoch sein kann. Die Schülpen (14) werden dann desagglomeriert und in einem nicht dargestellten Sichter gesichtet, dessen Grobkornfraktion (Grieße) zum Gutaufgabeschacht (13) der Walzenpresse rezirkuliert wird.

Das Luftvolumen bzw. die Porosität des locker in den Gutaufgabeschacht (13) eingeschütteten körnigen Gutes (12) beträgt z. B. 60 bis 70 %. Um diese Porosität des Aufgabegutes vor dessen Einzug in den Preßwalzenspalt der Walzenpresse möglichst klein sowie örtlich und zeitlich konstant zu machen, ist nach dem Ausführungsbeispiel der Fig. 1 erfindungsgemäß oberhalb der Pressenwalze (11) am unteren Ende des Gutaufgabeschachtes (13) eine zusätzliche Walze bzw. Vorverdichterwalze (15) angeordnet, deren Durchmesser kleiner ist als der Durchmesser der Pressenwalzen (10, 11). Die Vorverdichterwalze (15) wird gegen die Pressenwalze (11) mit einer Preßkraft (15a) gedrückt, die niedriger liegt als die Preßkraft (10a) bzw. (10b), mit der das in den Walzenspalt der Pressenwalzen (10, 11) durch Reibung eingezogene Gut gepreßt wird. Das durch die Vorverdichterwalze (15) vorverdichtete Gut (16) weist eine Porosität von z. B. nur noch 30 bis 40 % auf, während die Porosität in der durch Hochdruckpressung erzeugten Schülpe (14) dann auf z. B. etwa 22 % reduziert ist.

Infolge der Vorverdichtung des Aufgabegutes (12) mittels der Vorverdichterwalze (15) wird das Guteinzugsvermögen im Spalt zwischen den Walzen (10, 11) erheblich verbessert, der bei der Gutbettzerkleinerung im Bereich des engsten Walzenspaltes auftretende Maximaldruck wird schneller und sicherer erreicht, die Umfangsgeschwindigkeit der Walzen (10, 11) ist steigerbar, die Massendurchsatzleistung der erfindungsgemäßen Walzenpresse ist ebenfalls gesteigert, ebenso das Zerkleinerungsergebnis, weil energieverzehrende Luftpolster im Preßgut bei der Durchführung der Gutbettzerkleinerung weitestgehend vermieden sind. Der mit der Gutbettzerkleinerung verbundene vorteilhafte niedrige spezifische Energiebedarf (kWh/t) kann mit der erfindungsgemäßen Walzenpresse voll ausgenutzt werden.

Zum Ausführungsbeispiel der Fig. 1 wird noch bemerkt, daß sich der Gutaufgabeschacht (13) und die Vorverdichterwalze (15) auch noch (z. B. spiegelbildlich) oberhalb der Pressenwalze (10) anordnen ließen. Drehzahl, Anpreßdruck und Einzugsverhalten (Reibwert) der Vorverdichterwalze(n) lassen sich an das entsprechende Aufgabegut optimal anpassen.

Beim Ausführungsbeispiel der Fig. 2 sind im Gutaufgabeschacht (13) Grobgut (17), z. B. zu zerkleinernder frischer Zementklinker, und Feingut (18), z. B. rezirkulierte Sichtergrieße, Hüttensand oder dergleichen, durch eine Zwischenwand (19) voneinancer getrennt. Durch die gegen die Pressenwalze (11) gedrückte Vorverdichterwalze (15) wird speziell das Feingut (18) hoher Porosität vorverdichtet und die Porosität des vorverdichteten Materials (16) kann der Porosität des Grobgutes (17) angenähert werden, so daß in den Walzenspalt zwischen den Pressenwalzen (10, 11) durch Reibung ein Aufgabegut mit immer gleichmäßiger und reduzierter Porosität eingezogen wird, wodurch der möglichst stoß- bzw. schwingungsfreie Betrieb der erfindungsgemäßen Walzenpresse begünstigt ist. Schräg oberhalb der Vorverdichterwalze (15) kann als deren Verschleißschutz mit Vorteil ein Verschleißschutzblech (20) angeordnet sein.

Als Unterschied zum Ausführungsbeispiel der Fig. 2 sind beim Ausführungsbeispiel der Fig. 3 bei der erfindungsgemäßen Walzenpresse zwei Vorverdichterwalzen (15) und (21) nebeneinanderliegend und sich gegenläufig frei drehend angeordnet, von denen die Vorverdichterwalze (15) gegen die Pressenwalze (11) und die Vorverdichterwalze (21) gegen die Pressenwalze (10) gedrückt werden. Die Vorverdichterwalzen (15) verdichtet das Feingut (18) und die Vorverdichterwalze (21) verdichtet das Grobgut (17). Beide Vorverdichterwalze (15) und (21) sind durch im Gutaufgabeschacht (13) angeordnete Verschleißschutzbleche (22, 23) gegen Verschleiß geschützt.

## Patentansprüche

1. Walzenpresse mit zwei drehbar gelagerten, gegenläufig rotierbaren, sich horizontal gegenüberliegenden, durch einen Preßwalzenspalt voneinander getrennten Pressenwalzen (10,11) gleichen Durchmessers zur Druckzerkleinerung körnigen Gutes mit einem oberhalb,des Walzenspaltes angeordneten Gutaufgabeschacht (13), dadurch gekennzeichnet, daß im Bereich oberhalb wenigstens einer der beiden Pressenwalzen (10, 11) wenigstens eine Vorverdichterwalze (15, 21) zur Vorverdichtung des Aufgabegutes vor dessen Einzug in den Preßwalzenspalt im bzw. am unteren Ende des Gutaufgabeschachtes (13) angeordnet ist.

2. Walzenpresse nach Anspruch 1, dadurch gekennzeichnet, daß die wenigstens eine Vorverdichterwalze (15 bzw. 21) einen kleineren Durchmesser aufweist als die Pressenwalzen (10, 11).

3. Walzenpresse nach Anspruch 1 oder 2, dadurch gekennzeichnet, daß die Vorverdichterwalze/-walzen (15 bzw. 21) mit einer niedrigeren Preßkraft gegen die zugehörige Pressenwalze gepreßt ist/sind, als diejenige Preßkraft, mit der die beiden Pressenwalzen gegeneinander auf das in deren Walzenspalt eingezogene Gut gepreßt sind.

4. Walzenpresse nach Anspruch 1, 2 oder 3, dadurch gekennzeichnet, daß die Vorverdichterwalze/-walzen (15 bzw. 21) mit einem eigenen Drehantrieb in Verbindung steht/stehen.

5. Walzenpresse nach einem der Ansprüche 1 bis 4, dadurch gekennzeichnet, daß jeder Pressenwalze (10, 11) je eine eigene Vorverdichterwalze zugeordnet ist und daß beide Vorverdichterwalzen (15, 21) zueinander benachbart gegenläufig rotierbar oberhalb des Preßwalzenspaltes angeordnet sind.

6. Walzenpresse nach einem der Ansprüche 1 bis 5, dadurch gekennzeichnet, daß oberhalb der Vorverdichterwalze/-walzen ein Verschleißschutz (20 bzw. 22, 23) angeordnet ist.

7. Walzenpresse nach einem der vorhergehenden Ansprüche, dadurch gekennzeichnet, daß im Gutaufgabeschacht (13) Grobgut (17) und Feingut (18) durch eine Zwischenwand (19) voneinander getrennt sind und daß durch die Vorverdichterwalze/-walzen insbesondere das Feingut vorverdichtet wird.

## Claims

1. A roll press comprising two rotatably mounted contra-rotating horizontally opposite press rolls (10, 11) having the same diameter and separated by a nip for crushing granular material, the press having a feed duct (13) above the nip, characterised in that at least one precompacting roll (15, 21) for precompacting the feed material before being drawn into the nip is disposed in or at the bottom end of the feed duct (13) in the region above at least one of the two press rolls (10, 11).

2. A roll press according to claim 1, characterised in that the at least one precompacting roll (15, 21) has a smaller diameter than the press rolls (10, 11).

3. A roll press according to claim 1 or 2, characterised in that the precompacting roll or rolls (15, 21) are pressed against the associated press roll with a force less than the force with which the two press rolls are pressed towards one another against the material drawn into the nip.

4. A roll press according to claim 1, 2 or 3, characterised in that the precompacting roll or rolls (15, 21) are connected to a separate rotary drive.

5. A roll press according to any one of claims 1 to 4, characterised in that each press roll (10, 11) is associated with a separate precompacting roll and the two precompacting rolls (15, 21) are disposed adjacent one another so as to rotate in opposite directions above the nip.

6. A roll press according to any of claims 1 to 5, characterised in that an anti-wear means (20 or 22, 23) is disposed above the precompacting roll or rolls.

7. A roll press according to any of the preceding claims, characterised in that coarse material (17) and fine material (18) in the feed duct (13) are separated by a partition (19) and the precompacting rolls or rollers compact the fine material especially.

## Revendications

1. Presse à cylindres avec deux cylindres de presse (10, 11) de même diamètre séparés par un jeu de cylindres, se faisant face horizontalement, pouvant tourner en sens inverse, logés en rotation, pour broyer sous l'effet de la pression du matériau granuleux, avec une trémie de produit initial (13) placée au-dessus du jeu des cylindres, caractérisée en ce qu'on implante au moins un cylindre de prédensification (15, 21) pour prédensifier le produit initial avant son introduction dans le jeu des cylindres de la presse, au-dessus d'au moins l'un des deux cylindres de presse (10, 11) dans ou à l'extrémité inférieure de la trémie (13) de produit initial.

2. Presse à cylindres selon la revendication 1, caractérisée en ce qu'au moins un cylindre de prédensification (15 ou 21) présente un diamètre plus petit que celui des cylindres de presse (10, 11).

3. Presse à cylindres selon la revendication 1 ou 2, caractérisée en ce que le(s) cylindre(s) de prédensification (15 ou 21) est(sont) appliqué(s) contre le cylindre de presse associé avec une force de compression qui est inférieure à la force de pression avec laquelle le produit entraîné dans le jeu des cylindres est comprimé par les deux cylindres de presse.

4. Presse à cylindres selon la revendication 1, 2 ou 3, caractérisée en ce que le(s) cylindre(s) de prédensification (15 ou 21) est(sont) relié(s) à un entraînement individuel de mise en rotation.

5. Presse à cylindres selon l'une quelconque des revendications 1 à 4, caractérisée en ce qu'à chaque cylindre de presse (10, 11) correspond à son propre cylindre de prédensification et que les deux cylindres de prédensification (15, 21) proches l'un de l'autre sont implantés au-dessus du jeu des cylindres et tournent en sens inverse.

6. Presse à cylindres selon l'une quelconque des revendications 1 à 5, caractérisée en ce qu'on implante au-dessus du(des) cylindre(s) de prédensification une protection anti-usure (20 ou 22, 23).

7. Presse à cylindres selon l'une quelconque des revendications précédentes, caractérisée en ce que dans la trémie de produit initial (13) le produit grossier (17) et le produit fin (18) sont séparés par une paroi intermédiaire (19) et que notamment le produit fin est prédensifié par le(s) cylindre(s) de prédensification.
